# EUROPÄISCHE PATENTSCHRIFT

(11) **EP 1 621 659 B1**
(45) Veröffentlichungstag und Bekanntmachung des Hinweises auf die Patenterteilung: **23.12.2009**
(21) Anmeldenummer: 05015300.6
(22) Anmeldetag: 14.07.2005
(51) Int. Cl.: D06F 39/12

(54) **Haushaltgerät, insbesondere Wäschebehandlungsmachine wie Waschmaschine, Waschtrockner oder Wäschetrockner, mit einer Bedienblende.**
Household appliance, particularly laundry treating appliance such as a washing machine or a dryer, with a control panel.
Appareil ménager, en particulier machine de traitement de linge comme une machine à laver ou à sécher, avec un panneau de commande.

(30) Priorität: 26.07.2004 DE 102004036175
(43) Veröffentlichungstag der Anmeldung: 01.02.2006
(73) Patentinhaber: Miele & Cie. KG, 33332 Gütersloh (DE)
(72) Erfinder: Humpert, Timo, 33335 Gütersloh (DE); Schellknecht, Volker, 33334 Gütersloh (DE); Seysen, Gerhard, 33335 Gütersloh (DE); Weddling, Markus, 33330 Gütersloh (DE)

(56) Entgegenhaltungen:
- EP-A- 0 943 283
- WO-A-02/090640
- DE-A1- 3 813 462
- DE-C1- 19 845 259
- DE-U1- 8 507 143
- GB-A- 1 414 295
- GB-A- 2 071 706
- US-A1- 2004 045 150
- US-A1- 2004 107 738

## Beschreibung

Die Erfindung betrifft ein Haushaltgerät, insbesondere Wäschebehandlungsmaschine wie Waschmaschine, Waschtrockner oder Wäschetrockner, mit einer Tragstruktur, an welcher zumindest eine Frontwand und ein Deckel befestigt sind, und mit einer Bedienblende, die als Träger für Bedienelemente und/oder Steuerungskomponenten dient.

Ein solches Haushaltgerät ist aus Patentschrift DE 198 45 259 C1 bekannt. Das in dieser Schrift offenbarte Haushaltgerät enthält eine Bedienblende, die auf der Oberseite über dem Deckel an einer Tragstruktur oder dem Gehäuse befestigt ist. Die Unterseite der Bedienblende enthält Befestigungsmittel, die in horizontaler Richtung wirken und das Bedienelement an der Tragstruktur fixieren. Diese Anordnung hat jedoch den Nachteil, dass aufgrund von Fertigungstoleranzen ein Abstand bzw. ein Spalt zwischen der Frontwand und der Bedienblende entsteht. Des Weiteren ist die Montage mit den hierfür vorgesehenen Befestigungsmitteln auf der Unterseite der Bedienblende recht aufwändig.

Das in der europäischen Offenlegungsschrift EP 0 943 721 A1 offenbarte Haushaltgerät besteht aus einer rahmenförmigen Tragstruktur mit einer die Bedienblende aufnehmende Quertraverse. In dieser Ausführung müssen die Aussparungen und Aufnahmeöffnungen für Befestigungsmittel der Bedienblende in ihren Maßen sehr präzise ausgeführt sein, damit das optische Erscheinungsbild der sichtbaren Front mit der Bedienblende gewährleistet ist.

Aus der Patentschrift DE 198 45 260 C1 ist ein Haushaltgerät bekannt, welches eine Bedienblende mit einem separatem Rückteil enthält. Das Rückteil wird mit Hilfe von Befestigungsmitteln an ein dafür vorgesehenes Rahmenteil befestigt. Die Handhabung der Befestigung ist jedoch sehr umständlich, da das Bedienteil passgenau mit seinen hervorstehenden Befestigungsmitteln in korrespondierende Aufnahmeöffnungen in der Tragstruktur eingesetzt werden muss und anschließend eine schwer zugängliche Schraube oder sonstiges dreh-steckbarer Bolzen mit einem Werkzeug betätigt werden muss, um den endgültigen Festsitz zu gewährleisten.

Aus der europäischen Offenlegungsschrift EP 1 057 922 A2 ist ein Haushaltgerät bekannt, bei dem die Bedienblende Teil der Frontwand ist. Hierbei enthält die Frontwand im zugänglichen Bereich Aufnahmeöffnungen für Bedienelemente und/oder Steuerungskomponenten. Eine Frontblende wird mit den Bedienelementen und/oder Steuerungskomponenten bestückt, und mit dem inneren Maschinenteil funktional verbunden. Anschließend wird diese komplette Einheit in das Gehäuse eingeführt und befestigt, wobei die Bedienelemente über Aufnahmeöffnungen von außen zugänglich sind. Da sich für eine Frontwand aus beschichtetem Metall Toleranzen nicht vermeiden lassen, ist bei dieser Anordnung für die Aufnahmeöffnungen mit hohen Toleranzen in der Maßhaltigkeit hinsichtlich der Größe und der Position zu rechnen. Ein weiterer Nachteil ist, dass im Fertigungsprozess während der Endmontage auf die genaue Lage der Bedienelemente geachtet werden muss.

Die DE 100 50 264 A1 offenbart eine Wäschebehandlungsmaschine mit einer Bedienblende, die einstückig an einer Umrandung des Gehäusedeckels befestigt ist. Hierdurch ist eine komplette Vormontage des Gehäusedeckels mit der Bedienblende und allen in der Bedienblende angeordneten Komponenten möglich, die Befestigung bzw. Verbindung mit der Frontwand kann aufgrund addierender Toleranzen zu großen Spalten oder zu einem stufenförmigen Versatz zwischen Bedienblende und Frontwand führen.

Aus der WO 02/22934 A2 ist eine Wäschebehandlungsmaschine bekannt, die eine Bedienblende mit einem Ausschnitt im Bereich der Beschickungsöffnung enthält. Hierbei ist die Bedienblende gegenüber der Frontwand vorspringend angeordnet. Um gleichmäßige Spaltbreiten zu gewährleisten, muss die Montage besonders sorgfältig durchgeführt werden, da die Übergangsstellen bzw. Spalten zwischen Bedienblende und Frontwand im Verlauf ihrer Ausrichtung mehrfach die Richtung ändern.

Aus der US 2004/045150 A1 ist eine Wäschebehandlungsmaschine mit einer durchgehenden Frontwand bekannt, die im oberen Bereich geneigt ist, wobei die Neigung in eine obere Abkantung übergeht und über eine Tragstruktur des Gehäuses ragt. Durch Bohrungen in der Tragstruktur werden Schrauben in korrespondierende Vorsprünge in die Abkantung geschraubt, wodurch die Befestigung der Frontwand an der Tragstruktur erreicht wird. Die Bedienblende wird im geneigten Bereich der Frontwand befestigt.

Die GB 2 071 706 A offenbart eine Wäschebehandlungsmaschine mit einer Tragstruktur, an welcher die Frontwand befestigt ist. Die Frontwand umfasst zur Befestigung an der Tragstruktur im oberen Bereich eine nach hinten gerichtete Abkantung, die an der Tragstruktur angeschraubt wird. Oberhalb der Frontwand zwischen Abkantung und Gehäusedeckel ist eine Bedienblende angeordnet, dessen Frontfläche aus der Ebene der Frontwand hervorspringt. Dies führt zu einer sichtbaren Kante, die als Unebenheit wahrgenommen wird.

Die EP 0 943 283 A1 offenbart eine Bedienblende für ein Haushaltgerät, welche für sich genommen einfach zu montieren ist. Hierbei wird die Leiterplatte in Gehäuseteile aufgenommen, die ihrerseits in der Bedienblende befestigt werden.

Aus der DE 85 07 143 U1 ist eine Befestigungsvorrichtung für Verkleidungen in Kraftfahrzeugen bekannt, die einen Schaft aufweist, der beim Einklipsen eine Aufweitung der korrespondierenden Kunststoffbuchse erzeugt.

Die Aufgabe der Erfindung ist, ein Haushaltgerät mit einer Bedienblende bereitzustellen, das bei einfacher und schneller Montage einen optisch bündigen Übergang zwischen Bedienblende und Vorderwand sicher gewährleistet.

Erfindungsgemäß wird diese Aufgabe durch ein Haushaltgerät mit einer Bedienblende mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der einfachen und kostengünstigen Montage darin, eine sehr stabile und haltbare Verbindung der Bedienblende mit der Frontwand bereitzustellen, die einen sehr kleinen, nahezu nicht sichtbaren Spalt zwischen der Bedienblende und der Frontwand sicherstellt. Hierzu wird die Bedienblende mit der Frontwand formschlüssig verbunden.

Als Befestigungsmittel werden im unteren Bereich am rückwärtigen, nicht sichtbaren Teil der Bedienblende Zapfen in vorzugsweise vertikaler Ausrichtung angeordnet. Der Bezug für diese und folgende Richtungsangaben versteht sich in bestimmungsgemäßer Lage des Haushaltgerätes. Die Frontwand enthält auf seiner Oberseite an einer nach innen gerichteten Abkantung korrespondierende Aufnahmeöffnungen für die die Bedienblende enthaltenen Zapfen, die eine Fixierung der Bedienblende an der Frontwand ermöglichen. Durch die direkte Fixierung bzw. Befestigung der Bedienblende an der Frontwand ist ein gleichmäßig kleiner Spalt an der äußeren sichtbaren Fläche zwischen Bedienblende und Frontwand gewährleistet. Ein weiterer Vorteil besteht darin, dass die Montage der Bedienblende in nur einem Arbeitsschritt erfolgt und sich somit sehr einfach gestaltet.

In einer Ausführungsform weist die Bedienblende einen Ausschnitt auf, der im wesentlichen der Form eines Kreisabschnitts entspricht. Die Frontwand enthält auf seiner Oberseite eine Ausformung, die im wesentlichen der Form eines Kreisabschnitts entspricht und zwar derart, dass dieser ausgeformte Kreisabschnitt in den Ausschnitt der Bedienblende passgenau eingefügt wird. Durch die Positionierung der Befestigungsmittel an den beiden äußeren Seiten und eines im Scheitelpunkt des Kreisabschnitts ergibt sich im zusammengefügten Zustand eine sehr stabile und knickfeste Verbindung. Zusätzlich wird eine gleichmäßige Verbindung über die gesamte Breite der Bedienblende erreicht, wodurch der Spalt zwischen der Bedienblende und der Frontwand gleichmäßig klein gehalten wird.

In einer bevorzugten Ausführungsform weisen die nach unten ausgerichteten Zapfen jeweils eine kragenförmige Ausformung zur Verrastung mit der Aufnahmeöffnung in der Frontwand auf, wodurch das Rückteil an der Frontwand in einer ortrichtigen Position befestigt wird. In einer weiteren Ausführungsform stellt eine in die Aufnahmeöffnung eingesteckte Befestigungsbuchse, die zur kragenförmigen Ausformung des Zapfens eine korrespondierende Ausformung enthält, eine besonders sichere und zuverlässige Befestigung bereit. Die obere Befestigung der Bedienblende erfolgt unter Zuhilfenahme des Deckels an die Tragstruktur, beispielsweise mit einer an der Oberseite des Rückteils angeordneten Nut, in die eine am Deckel angeordnete Feder eingreift, wobei der Deckel an einer Tragstruktur befestigt ist. Somit wird die Bedienblende über den Deckel an der Tragstruktur befestigt.

In weiteren Ausführungsformen kann je nach Anwendungsfall die Bedienblende einstückig oder mehrteilig ausgeführt sein, wobei bei einer mehrteiligen Ausführung die Bedienblende aus einem sichtbaren Vorderteil und einem verdeckten Rückteil besteht, wobei das Rückteil die Befestigungsmittel, insbesondere die bereits genannten Zapfen enthält.

In einer weiteren Ausführungsform stellt die Bedienblende die Befestigungsmittel für die in der Bedienblende vorgesehenen Bedienelemente, Aufnahmegehäuse für die Bedienelemente, Komponenten zur Gerätesteuerung oder Aufnahmegehäuse für die Komponenten zur Gerätesteuerung bereit. Hierdurch kann die Montage der Bedienblende nach folgendem Verfahren erfolgen mit den Schritten:
- Bestücken eines Aufnahmegehäuses mit Bedienelementen und/oder Komponenten zur Gerätesteuerung,
- Verbinden und Verrasten des Aufnahmegehäuses mit der Bedienblende,
- Einführen der Zapfen der Bedienblende in die korrespondierenden Aufnahmeöffnungen der Frontwand, wobei die Einführung mehrerer Zapfen gleichzeitig mit in einem Montageschritt erfolgt,
- Verbinden der im Gehäusedeckel enthaltenen Befestigungsmittel mit den in der Bedienblende korrespondierenden Befestigungsmitteln durch positionsrichtiges Anbringen des Gehäusedeckels an die Tragstruktur des Haushaltgerätes.

Da die einzelnen Schritte in unterschiedlichen Fertigungsumgebungen und Zeiten erfolgen können, ergibt sich eine für jeden Schritt optimierte Einzelmontage.

Ein Ausführungsbeispiel der Erfindung ist in den Zeichnungen rein schematisch dargestellt und wird nachfolgend näher beschrieben. Es zeigen:
- **Fig. 1**: ein Haushaltgerät mit einer Bedienblende in der Vorderansicht,
- **Fig. 2**: in einer detaillierten perspektivischen vorderen Ansicht die Bedienblende und die Frontwand,
- **Fig. 3**: die erfindungsgemäße Bedienblende in einer Seitenansicht als Schnittdarstellung im montierten Zustand,
- **Fig. 4**: in einer perspektivischen Ansicht den hinteren Bereich die Bedienblende mit den Bedienelementen und/oder Steuerungskomponenten.

In der in **Fig. 1** ist eine Waschmaschine mit einer Bedienblende **1** und einer Frontwand **2** in der Vorderansicht dargestellt. Hierbei ist die Bedienblende **1** mit der Frontwand **2** formschlüssig verbunden, wobei die Bedienblende **1** einen Ausschnitt **5** in Form eines Kreisabschnitts und die Frontwand **2** eine Ausformung **6** in Form eines Kreisabschnitts enthalten. In der Bedienblende sind im bestimmungsgemäßen montierten Zustand alle Bedien- und Anzeigeelemente, wie Programmwahlschalter, Drucktasten für Sonderfunktionen, Leuchtanzeigen, Display sowie die Aufnahmeöffnung **10** für einen Waschmitteleinspülkasten angeordnet. Die Bedienelemente ragen durch vorgesehene Öffnungen über die äußere Fläche **3** der Bedienblende hervor und sind somit für den Benutzer zugänglich. Für Anzeigeelemente sind ebenfalls Öffnungen vorgesehen, die einen Lichtdurchtritt für Leuchtanzeigen, beispielsweise über Lichtleiter ermöglichen oder für ein Display über eine partielle Klarsichtzone vorgesehen ist.

In der **Fig. 3** ist die Bedienblende **1** in einem mit der Frontwand **2** formschlüssigen verbundenen Zustand dargestellt, wobei die äußere sichtbare Fläche **3** der Bedienblende **1** bündig zur äußeren Fläche **4** der Frontwand **2** steht bzw. in diese übergeht. In dieser Darstellung sind als Befestigungsmittel Zapfen **13** zu erkennen, die auf der Unterseite der Bedienblende **1** in bestimmungsgemäßer Lage oder Verwendung des Haushaltgerätes nach unten ausgerichtet sind. Hierbei sind die Zapfen **13** an einem Steg **11** angeordnet bzw. angeformt, der eine Positionierung der Befestigungsmittel rückversetzt gegenüber der äußeren Fläche **3** der Bedienblende gewährleistet. Zur Verrastung mit der Frontwand **2** enthalten die Zapfen **13** einen Vorsprung **14,** der in die Aufnahmeöffnung **15** der Frontwand **2** eingesteckt wird und beim Einstecken selbständig einrastet. Die Frontwand **2** enthält zumindest eine in etwa im rechten Winkel nach hinten zum Geräteinneren gerichtete Abkantung **18** im oberen Bereich, die die Aufnahmeöffnungen **15** für die Zapfen **13** enthält. Zur Verbesserung der Verrastung enthält die Aufnahmeöffnung **15** eine Befestigungsbuchse **19,** die vorzugsweise in die Aufnahmeöffnung **15** eingesteckt wird. Die Befestigungsbuchse **19** enthält eine zum Vorsprung **14** des Zapfens korrespondierende Ausformung **20,** wodurch eine sichere und feste Rastverbindung bereitstellt wird. Es sind jedoch andere nicht dargestellte Befestigungsmittel, wie beispielsweise separat bestückbare Klammern, die einen Steg **11** der Bedienblende **1** an einer Abkantung **18** der Frontwand **2** befestigen. Die Abkantung kann, wie in der **Fig. 3** dargestellt, mehrfach, vorteilhafter weise 3-fach ausgeführt sein, wobei die erste Abkantung **16** in etwa im rechten Winkel nach hinten zum Geräteinneren gerichtet ist, die zweite Abkantung **17** im rechten Winkel nach oben gerichtet ist und die dritte Abkantung **18** in etwa im rechten Winkel nach hinten zum Geräteinneren gerichtet ist. Dadurch bildet die zweite Abkantung **17** einen Versatz zwischen der ersten sichtbaren Abkantung **16** und der dritten Abkantung **18** wobei die dritte Abkantung **18** die Aufnahmeöffnungen **12** enthält. Hierdurch kann eine an der Bedienblende **1** angeformte, der äußeren Fläche **3** übergehende Überkragung **12** die zur Befestigung verwendeten Zapfen **13** und Buchsen **19** oder sonstige nicht dargestellte Befestigungsmittel vorteilhaft abdecken.

In der **Fig. 2** ist die Positionierung der Befestigungsmittel, insbesondere der Zapfen **13,** in der Bedienblende **1** dargestellt, wobei zumindest ein Befestigungsmittel am linken Ende **7,** ein weiteres im Bereich des Scheitelpunktes **8** des kreisabschnittsförmigen Ausschnitts **5** und ein weiteres am rechten Ende **9** der Bedienblende **1** angeordnet ist. Somit ergibt sich im zusammengefügten Zustand eine sehr stabile und knickfeste Verbindung.

Die in bestimmungsgemäßer Lage obere Befestigung der Bedienblende **1** ist für eine besondere Ausführungsform in **Fig. 3** aufgezeigt. In dieser Ausführungsform erfolgt die Befestigung der Bedienblende **1** über den Deckel **22** an die Tragstruktur **21.** Hierbei weist die Bedienblende **1** im hinteren oberen Bereich eine ausgeformte Nut 23 auf, in die eine am Deckel **22** korrespondierend angeordnete Feder **24** im montierten Zustand in die Nut **23** eingreift. Der Deckel **22** wird mit Befestigungsmitteln an der Tragstruktur **21** befestigt. Dadurch wird trotz einfacher Montage der Bedienblende **1** eine zuverlässige, feste und gegenüber der Frontwand **2** formschlüssige und flächig bündige Verbindung erreicht. Als Tragstruktur kann hierbei beispielsweise eine Rahmenanordnung **21** mit vertikalen Eckprofilen und Quertraversen zur Stabilisierung verwendet werden. Es sind jedoch andere Tragstrukturen, beispielsweise eine Tragstruktur mit selbsttragenden Seitenteilen, denkbar.

Die **Fig. 4** zeigt die Bedienblende **1** von der Rückseite bzw. Bestückungsseite mit eingesetztem Gehäuse **26** für Bedienelemente und Steuerungskomponenten. Die Bedienelemente **25** oder Komponenten **25** zur Steuerung des Haushaltgerätes werden in dieses Gehäuse **26** eingesetzt bzw. bestückt, bevor das Gehäuse **26** in die Bedienblende **1** eingesetzt wird bzw. an der Bedienblende **1** befestigt wird. Die Befestigung des Gehäuses **26** für Bedienelemente und Steuerungskomponenten erfolgt über Rastmittel **27,** die in korrespondierende Haltemittel der Bedienblende einrasten und einen Festsitz gewährleisten. Dies ermöglicht eine sehr einfache Montage, da in einem Montageschritt alle Bedienelemente **25** und/oder Steuerungskomponenten **25** in der Bedienblende **1** platziert und befestigt werden.

### Bezugszeichenliste

- 1:: Bedienblende
- 2:: Frontwand
- 3:: Äußere Fläche der Bedienblende
- 4:: Äußere Fläche der Frontwand
- 5:: Kreisabschnitt in der Bedienblende
- 6:: Kreisabschnitt in der Vorderwand
- 7:: Linkes Ende der Bedienblende
- 8:: Scheitelpunkt des Kreisabschnitts
- 9:: Rechtes Ende der Bedienblende
- 10:: Aufnahmeöffnung für Waschmittelspülkasten
- 11:: Steg
- 12:: Überkragung
- 13:: Zapfen
- 14:: kragenförmige Ausformung am Zapfen
- 15:: Aufnahmeöffnung
- 16:: Erste Abkantung
- 17:: Zweite Abkantung
- 18:: Dritte Abkantung
- 19:: Befestigungsbuchse
- 20:: Ausformung in der Befestigungsbuchse
- 21:: Tragstruktur
- 22:: Deckel
- 23:: Nut in der Bedienblende
- 24:: Feder
- 25:: Bedienelemente / Komponenten zur Gerätesteuerung
- 26:: Gehäuse für Bedienelemente und/oder Komponenten zur Gerätesteuerung
- 27:: Rastmittel

## Patentansprüche

1. Haushaltgerät, insbesondere Wäschebehandlungsmaschine wie Waschmaschine, Waschtrockner oder Wäschetrockner, mit einer Tragstruktur (21), an welcher eine Frontwand (2) und ein Deckel (22) befestigt ist, und mit einer Bedienblende (1), die als Träger für ein Bedienelemente (25) enthaltendes Aufnahmegehäuse (26) fungiert, wobei die Bedienblende (1) in bestimmungsgemäßer Lage im oberen Bereich über den Gehäusedeckel (22) an der Tragstruktur (21) befestigt ist,
**dadurch gekennzeichnet,**
**dass** die Frontwand (2) in bestimmungsgemäßer Lage im oberen Bereich zumindest eine nach hinten zum Geräteinneren gerichtete Abkantung (18) mit Aufnahmeöffnungen (15) enthält, und
**dass** die Bedienblende (1) Mittel zur Fixierung und/oder Befestigung an der Frontwand (2) enthält, wobei als Mittel zur Fixierung und/oder Befestigung Zapfen (13) verwendet werden, wobei für jeden Zapfen (13) jeweils eine korrespondierende Aufnahmeöffnung (15) in der nach hinten zum Geräteinneren gerichteten Abkantung (18) in oberen Bereich der Frontwand (2) vorgesehen ist, so dass die Bedienblende (1) in bestimmungsgemäßer Lage in ihrem unteren Bereich mit dem oberen Bereich der Frontwand (2) verbunden ist.

2. Haushaltgerät nach Anspruch 1,
**dadurch gekennzeichnet,**
**dass** die äußere Fläche (4) der Frontwand (2) im wesentlichen bündig mit der äußeren Fläche (3) der Bedienblende (1) angeordnet ist.

3. Haushaltgerät nach Anspruch 2,
**dadurch gekennzeichnet,**
**dass** die Bedienblende (1) im Verbindungsbereich mit der Frontwand in der Vorderansicht einen Ausschnitt (5) in Form einer Kreisabschnitts aufweist, wobei die Frontwand hierzu korrespondierend einen ausgeformten Kreisabschnitt (6) enthält.

4. Haushaltgerät nach Anspruch 3,
**dadurch gekennzeichnet,**
**dass** die Bedienblende (1) in zumindest drei Bereichen Mittel zur Fixierung und/oder Befestigung an Frontwand (2) enthält, wobei ein erster Bereich (7) in bestimmungsgemäßer Lage am linken Ende der Bedienblende, ein zweiter Bereich (8) im Scheitelpunkt des Ausschnitts und ein dritter Bereich (9) am rechten Ende der Bedienblende liegt.

5. Haushaltgerät nach einem der Ansprüche 1 bis 4,
**dadurch gekennzeichnet,**
**dass** die Bedienblende (1) in bestimmungsgemäßer Lage im unteren Bereich formschlüssig mit der Frontwand (2) verbunden ist.

6. Haushaltgerät nach Anspruch 1,
**dadurch gekennzeichnet,**
**dass** die Frontwand (2) in bestimmungsgemäßer Lage im oberen Bereich drei Abkantungen enthält, wobei eine erste Abkantung (16) nach hinten zum Geräteinneren, eine zweite Abkantung (17) nach oben und eine dritte Abkantung (18) nach hinten zum Geräteinneren gerichtet ist, wobei die zweite Abkantung (17) einen Versatz zwischen der ersten Abkantung (16) und der dritten Abkantung (18) bildet und wobei die Bedienblende (1) an der dritten Abkantung (18) befestigt wird.

7. Haushaltgerät nach Anspruch 1,
**dadurch gekennzeichnet,**
**dass** die Zapfen (13) an der Bedienblende (1) in bestimmungsgemäßer Lage des Haushaltgerätes nach unten ausgerichtet sind.

8. Haushaltgerät nach Anspruch 1 oder 7,
**dadurch gekennzeichnet,**
**dass** die Zapfen (13) zur Verrastung in der Aufnahmeöffnung (15) der Frontwand eine kragenförmig Ausformung (14) aufweisen.

9. Haushaltgerät nach Anspruch 1, 7 oder 8,
**dadurch gekennzeichnet,**
**dass** die Zapfen (13) über einen Steg (11) an der Bedienblende angeformt sind.

10. Haushaltgerät nach einem der Ansprüche 1, 7 bis 9,
**dadurch gekennzeichnet,**
**dass** die Aufnahmeöffnungen (15) der Frontwand (1) Befestigungsbuchsen (19) enthalten, wobei die Befestigungsbuchsen (19) eine zur kragenförmigen Ausformung (14) des Zapfens (13) korrespondierende Ausformung (20) enthalten, wobei im eingesteckten Zustand eine Verrastung des Zapfens (13) mit der Befestigungsbuchse (20) erfolgt, wodurch die Bedienblende (1) an der Frontwand (2) fixiert und/oder befestigt wird.

11. Haushaltgerät nach einem der Ansprüche 1 bis 10,
**dadurch gekennzeichnet,**
**dass** die Bedienblende (1) eine angeformte Überkragung (12) enthält, die eine Verlängerung der äußeren Fläche (3) der Bedienblende bildet.

12. Haushaltgerät nach einem der Ansprüche 1 bis 11,
**dadurch gekennzeichnet,**
**dass** die Bedienblende (1) ein separates Aufnahmegehäuse (26) enthält, wobei in dem Aufnahmegehäuse Bedienelemente (25), und/oder Komponenten zur Gerätesteuerung (25) platziert sind.

13. Haushaltgerät nach Anspruch 12,
**dadurch gekennzeichnet,**
**dass** das Aufnahmegehäuse (26) über Rastmittel (27) an der Bedienblende befestigt wird.

## Claims

1. Domestic appliance, in particular a laundry treatment appliance such as a washing machine, washer-dryer or tumble drier, comprising a supporting structure (21), to which a front wall (2) and a lid (22) are fastened, and comprising a control panel (1) which functions as a support for a receiving housing (26) containing control elements (25), the control panel (1) being fastened to the supporting structure (21) in the upper region above the housing lid (22) in the conventional position,
**characterised in that,**
in the conventional position, the upper region of the front wall (2) contains at least one bevel (18) which is directed backwards towards the interior of the appliance and comprises receiving openings (15), and
**in that** the control panel (1) contains means for fixing and/or fastening it to the front wall (2), pins (13) being used as the means for fixing and/or fastening, a corresponding receiving opening (15) being provided for each pin (13) in the bevel (18), which is directed backwards towards the interior of the appliance and is located in the upper region of the front wall (2) so that the lower region of the control panel (1), in the conventional position, is connected to the upper region of the front wall (2).

2. Domestic appliance according to claim 1,
**characterised in that**
the outer surface (4) of the front wall (2) is arranged so as to be substantially flush with the outer surface (3) of the control panel (1).

3. Domestic appliance according to claim 2,
**characterised in that**
in the connection region with the front wall, the control panel (1) comprises a cutout (5) in the form of a segment of a circle as viewed from the front, the front wall having a corresponding segment (6) of a circle formed thereon.

4. Domestic appliance according to claim 3,
**characterised in that**
the control panel (1) contains means for fixing and/or fastening it to the front wall (2) in at least three regions, a first region (7) being located, in the conventional position, at the left end of the control panel, a second region (8) being located at the summit of the cutout and a third region (9) being located at the right end of the cutout.

5. Domestic appliance according to any one of claims 1 to 4,
**characterised in that,**
in the conventional position, the lower region of the control panel (1) is connected positively to the front wall (2).

6. Domestic appliance according to claim 1,
**characterised in that,**
in the conventional position, the upper region of the front wall (2) contains three bevels, a first bevel (16) being directed backwards towards the interior of the appliance, a second bevel (17) being directed upwards and a third bevel (18) being directed backwards towards the interior of the appliance, the second bevel (17) forming an offset between the first bevel (16) and the third bevel (18) and the control panel (1) being fastened to the third bevel (18).

7. Domestic appliance according to claim 1,
**characterised in that**
the pins (13) on the control panel (1) are directed downwards in the conventional position of the domestic appliance.

8. Domestic appliance according to either claim 1 or claim 7,
**characterised in that**
the pins (13) have a collar-shaped formation (14) for locking into the receiving opening (15) in the front wall.

9. Domestic appliance according to claim 1, claim 7 or claim 8,
**characterised in that**
the pins (13) are integrally formed on the control panel via a web (11).

10. Domestic appliance according to any one of claims 1, 7 to 9,
**characterised in that**
the receiving openings (15) in the front wall (1) contain fastening sockets (19), the fastening sockets (19) having a formation (20) which corresponds to the collar-shaped formation (14) on the pin (13), the pin (13) locking with the fastening socket (20) when inserted, thus fixing and/or fastening the control panel (1) to the front wall (2).

11. Domestic appliance according to any one of claims 1 to 10,
**characterised in that**
the control panel (1) comprises an integrally-formed projection (12) which acts to extend the outer surface (3) of the control panel.

12. Domestic appliance according to any one of claims 1 to 11,
**characterised in that**
the control panel (1) contains a separate receiving housing (26), control elements (25) and/or components (25) for controlling the appliance being positioned in the receiving housing.

13. Domestic appliance according to claim 12,
**characterised in that**
the receiving housing (26) is fastened to the control panel by locking means (27).

## Revendications

1. Appareil ménager, en particulier machine à traiter le linge telle que machine à laver le linge, sécheur-laveur ou sèche-linge, avec une structure porteuse (21) à laquelle sont fixés une paroi avant (2) et un couvercle (22), et avec un panneau de commande (1) qui sert de support à un boîtier de réception (26) contenant des éléments de commande (25), le panneau de commande (1) étant fixé dans la position conforme dans la zone supérieure au-dessus du couvercle de boîtier (22) sur la structure porteuse (21),
**caractérisé en ce que**
la paroi avant (2) dans la position conforme dans la zone supérieure contient au moins un chanfrein (18), avec des ouvertures de réception (15), dirigé vers l'arrière en direction de l'intérieur de l'appareil, et **en ce que**
le panneau de commande (1) contient des moyens de serrage et/ou de fixation sur la paroi avant (2), des goupilles (13) étant utilisées comme moyens de serrage et/ou de fixation, une ouverture de réception (15) correspondante étant respectivement prévue pour chaque goupille (13) dans le chanfrein (18) dirigé vers l'arrière en direction de l'intérieur de l'appareil dans la zone supérieure de la paroi avant (2), de sorte que le panneau de commande (1) est, dans la position conforme, raccordé dans sa zone inférieure à la zone supérieure de la paroi avant (2).

2. Appareil ménager selon la revendication 1,
**caractérisé en ce que**
la surface extérieure (4) de la paroi avant (2) est disposée essentiellement en affleurement avec la surface extérieure (3) du panneau de commande (1).

3. Appareil ménager selon la revendication 2,
**caractérisé en ce que**
le panneau de commande (1) présente, dans la zone de raccordement à la paroi avant dans la vue de face, une découpe (5) en forme de segment de cercle, la paroi avant contenant pour cela, de façon correspondante, un segment de cercle (6) formé.

4. Appareil ménager selon la revendication 3,
**caractérisé en ce que**
le panneau de commande (1) contient, dans au moins trois zones, des moyens de serrage et/ou de fixation sur la paroi avant (2), une première zone (7) étant située, dans la position conforme, à l'extrémité gauche du panneau de commande, une deuxième zone (8) étant située au sommet de la découpe, et une troisième zone (9) étant située à l'extrémité droite du panneau de commande.

5. Appareil ménager selon l'une quelconque des revendications 1 à 4,
**caractérisé en ce que**
dans la zone inférieure dans la position conforme, le panneau de commande (1) est raccordé par liaison de forme à la paroi avant (2).

6. Appareil ménager selon la revendication 1,
**caractérisé en ce que**
dans la zone supérieure dans la position conforme, la paroi avant (2) contient trois chanfreins (18), un premier chanfrein (16) étant dirigé vers l'arrière en direction de l'intérieur de l'appareil, un deuxième chanfrein (17) étant dirigé vers le haut, et un troisième chanfrein (18) étant dirigé vers l'arrière en direction de l'intérieur de l'appareil, le deuxième chanfrein (17) formant un décalage entre le premier chanfrein (16) et le troisième chanfrein (18), et le panneau de commande (1) étant fixé au troisième chanfrein (18).

7. Appareil ménager selon la revendication 1,
**caractérisé en ce que**
les goupilles (13) sur le panneau de commande (1), dans la position conforme de l'appareil ménager, sont dirigées vers le bas.

8. Appareil ménager selon la revendication 1 ou 7,
**caractérisé en ce que**
les goupilles (13) destinées à s'enclencher dans l'ouverture de réception (15) de la paroi avant présentent une formation en forme de collerette (14).

9. Appareil ménager selon la revendication 1, 7 ou 8,
**caractérisé en ce que**
les goupilles (13) sont formées par le biais d'une nervure (11) sur le panneau de commande.

10. Appareil ménager selon l'une quelconque des revendications 1, 7 à 9,
**caractérisé en ce que**
les ouvertures de réception (15) de la paroi avant (1) contiennent des douilles de fixation (19), les douilles de fixation (19) contenant une formation (20) correspondant à la formation en forme de collerette (14) de la goupille (13), un enclenchement de la goupille (13) avec la douille de fixation (20) intervenant à l'état enfiché, ce qui serre et/ou fixe le panneau de commande (1) sur la paroi avant (2).

11. Appareil ménager selon l'une quelconque des revendications 1 à 10,
**caractérisé en ce que**
le panneau de commande (1) contient une saillie (12) formée qui constitue le prolongement de la surface extérieure (3) du panneau de commande.

12. Appareil ménager selon l'une quelconque des revendications 1 à 11,
**caractérisé en ce que**
le panneau de commande (1) contient un boîtier de réception (26) séparé, des éléments de commande (25) et/ou des composants pour commander l'appareil (25) étant placés dans le boîtier de réception.

13. Appareil ménager selon la revendication 12,
**caractérisé en ce que**
le boîtier de réception (26) est fixé par le biais de moyens d'enclenchement (27) sur le panneau de commande.
